# EUROPÄISCHE PATENTSCHRIFT

(11) **EP 3 129 599 B1**
(45) Veröffentlichungstag und Bekanntmachung des Hinweises auf die Patenterteilung: **19.06.2019**
(21) Anmeldenummer: 15738025.4
(22) Anmeldetag: 09.07.2015
(51) Int. Cl.: F01D 5/30

(54) **RADSCHEIBENANORDNUNG**
WHEEL DISC ASSEMBLY
ASSEMBLAGE DE DISQUE DE ROUE

(30) Priorität: 17.07.2014 EP 14177461
(43) Veröffentlichungstag der Anmeldung: 15.02.2017
(73) Patentinhaber: Siemens Aktiengesellschaft, 80333 München (DE)
(72) Erfinder: HOELL, Harald, 63607 Wächtersbach (DE); KAMPKA, Kevin, 45478 Mülheim a. d. Ruhr (DE); KOLK, Karsten, 45479 Mülheim a.d. Ruhr (DE); LANGE, Marc, 50858 Köln (DE); SCHRÖDER, Peter, 45327 Essen (DE); VEITSMAN, Vyacheslav, 45879 Gelsenkirchen (DE)
(86) Internationale Anmeldenummer: PCT/EP2015/065656
(87) Internationale Veröffentlichungsnummer: WO 2016/008789

(56) Entgegenhaltungen:
- EP-A1- 1 916 389
- EP-A2- 1 650 406
- EP-A2- 2 662 533
- US-A- 5 662 458

## Beschreibung

Die vorliegende Erfindung betrifft eine Radscheibenanordnung mit einer Radscheibe, mehreren Schaufeleinrichtungen, die entlang des Außenumfangs der Radscheibe befestigt sind, und mehreren Dichtblechen, die in zwei radial voneinander beabstandeten Ringnuten gehalten sind, wobei die erste Ringnut in der Radscheibe vorgesehen und axial auswärts durch einen Ringvorsprung begrenzt ist, und wobei die zweite Ringnut durch eine Vielzahl von benachbart angeordneten Ringnutsegmenten definiert ist, die jeweils in den einzelnen Schaufeleinrichtungen vorgesehen sind.

Radscheibenanordnungen der eingangs genannten Art sind im Stand der Technik in unterschiedlichsten Ausgestaltungen bekannt. Während der Montage werden die Schaufeleinrichtungen in Nuten der Radscheibe eingeschoben, wobei sukzessiv auch die Dichtbleche in die beiden Ringnuten eingesetzt werden. Um die letzten beiden Schaufeleinrichtungen einbauen zu können, müssen sämtliche Dichtbleche bereits montiert und soweit über ihre Überlappungsbereiche in den Ringnuten verschoben sein, dass die Schaufeleinrichtungen in die zugeordneten Nuten der Radscheibe eingebaut werden können. Anschließend werden die Dichtbleche in Umfangsrichtung wieder zurück in ihre bestimmungsgemäße Position geschoben und dort gegen ein Verschieben geeignet gesichert.

Ein Nachteil der bekannten Radscheibenanordnungen besteht darin, dass sich die Dichtbleche im Servicefall nur schwer demontieren lassen, da zunächst zwei benachbarte Schaufeleinrichtungen ausgebaut werden müssen, was in der Praxis mit einem erheblichen Aufwand einhergeht.

Aus der US 5,662,458 A ist eine weitere Ausführung zur Anordnung von Dichtblechen vor der Stirnseite einer Rotorscheibe bekannt. Hierbei weist die Rotorscheibe eine umlaufende innere Ringnut auf und radial gegenüberliegend bilden jeweils Schaufelplattformen der einzelnen Laufschaufeln einen Abschnitt einer äußeren Ringnut. Die Montage der einzelnen Dichtbleche, welche in der inneren Ringut und der äußeren Ringnut gehalten sind, wird dadurch ermöglicht, indem in der Rotorscheibe in einer Flanke der inneren Ringnut eine Aussparung vorhanden ist, welche das Einfädeln der Dichtbleche ermöglicht.

Die Aussparung in der Rotorscheibe wird durch ein Schließteil geschlossen, welches wiederum durch die Dichtbleche axial gesichert ist.

Wenngleich vorgenannte Ausführung eine einfache Montage ermöglichen, so hat die Ausführung jedoch den Nachteil, dass sich die Fliehkräfte der Dichtbleche an den Laufschaufeln abstützen. Wenngleich das Schließteil nur eine geringere Masse aufweist, so werden dessen Fließkräfte über die haltenden Dichtbleche übertragen, so dass es an den Laufschaufeln zu einer ungleichmäßigen Belastung kommt.

Ausgehend von diesem Stand der Technik ist es eine Aufgabe der vorliegenden Erfindung, eine Radscheibenanordnung der eingangs genannten Art zu schaffen, bei der sich die Dichtbleche leicht demontieren und wieder montieren lassen und eine ungleichmäßige Belastung der Laufschaufeln vermieden wird.

Zur Lösung dieser Aufgabe schafft die vorliegende Erfindung eine Radscheibenanordnung der eingangs genannten Art, die dadurch gekennzeichnet ist, dass zumindest eine sich axial durch den Ringvorsprung hindurch erstreckende Ausnehmung vorgesehen ist, deren minimale Breite in Umfangsrichtung größer als die Breite der Dichtbleche am Innendurchmesser ist, so dass ein Dichtblech axial durch die Ausnehmung zwischen den Ringnuten eingesetzt und in Umfangsrichtung von diesen geführt bewegt werden kann, und dass wenigstens ein Verschlussstück vorgesehen ist, das zum Verschließen der Ausnehmung hergerichtet und lösbar an der Radscheibe befestigbar ist, wobei das Verschlussstück im bestimmungsgemäß montierten Zustand durch einen zwischen dem Verschlussstück und zumindest einem Dichtblech vorgesehenen Formschluss in axialer Richtung verliersicher gehalten ist. Dank der erfindungsgemäßen Ausnehmung können die Dichtbleche in einfacher Art und Weise in die zugeordneten Ringnuten eingefädelt werden, selbst wenn bereits sämtliche Schaufeleinrichtungen an der Radscheibe montiert sind, wodurch die Montage sehr flexibel gestaltet wird. Auch lassen sich die einzelnen Dichtbleche im Servicefall durch die Ausnehmung problemlos ohne großen Aufwand wieder entnehmen. Dank des zwischen dem Verschlussstück und zumindest einem Dichtblech vorgesehenen Formschlusses sind zusätzliche Sicherungselemente zum Sichern des Verschlussstückes im montierten Zustand überflüssig, wodurch ein sehr einfacher Aufbau mit wenigen Bauteilen erzielt wird.

Erfindungsgemäß ist die erste Ringnut hinterschnitten ausgebildet und weist im Querschnitt betrachtet zumindest einen axial vorstehenden Haltevorsprung auf, der mit einer Anlagefläche versehen ist, und die Dichtbleche weisen im Bereich des Innendurchmessers im Querschnitt betrachtet jeweils zumindest einen korrespondierend zu dem zumindest einen Haltevorsprung ausgebildeten, axial vorstehenden Tragvorsprung auf, der mit einer Tragfläche versehen ist, wobei die Anlagefläche des zumindest einen Haltevorsprungs, die Tragfläche des zumindest einen Tragvorsprungs und die Höhe der Dichtbleche derart ausgebildet sind, dass sich die Tragflächen der Dichtbleche während des bestimmungsgemäßen Betriebs der Radscheibenanordnung unter Einwirkung einer Fliehkraft gegen die Anlagefläche des zumindest einen Haltevorsprungs abstützen. Dank dieser Ausgestaltung wird das Eigengewicht der Dichtbleche während des bestimmungsgemäßen Betriebs der Radscheibenanordnung unter Einwirkung einer Fliehkraft durch den zumindest einen Haltevorsprung der Radscheibe aufgenommen. Damit werden die Verbindungen zwischen der Radscheibe und den Schaufeleinrichtungen entlastet, da die Fliehkraftbelastung von den Dichtblechen "entkoppelt" wird. Dies führt dazu, dass die Radscheibe in den besagten Verbindungsbereichen zu den Schaufeleinrichtungen dünner ausgestaltet werden kann. Gleiches gilt auch für die Plattformen der Schaufeleinrichtungen, mit denen die Schaufeleinrichtungen an der Radscheibe gehalten sind, da diese das Eigengewicht der Dichtbleche nicht aufnehmen müssen. Insgesamt ergibt sich auf diese Weise ein sehr kostengünstiger Aufbau.

Gemäß einer Ausgestaltung der vorliegenden Erfindung ist der Formschluss durch zumindest einen von dem Verschlussstück radial vorstehenden Vorsprung und zumindest eine an dem Dichtblech ausgebildete Vertiefung realisiert, in die der Vorsprung im bestimmungsgemäß montierten Zustand greift.

Gemäß einer alternativen Ausgestaltung der vorliegenden Erfindung ist der Formschluss durch zumindest einen von dem Dichtblech radial vorstehenden Vorsprung und zumindest eine an dem Verschlussstück ausgebildete Vertiefung realisiert, in die der Vorsprung im bestimmungsgemäß montierten Zustand greift.

Vorteilhaft ist die zumindest eine Vertiefung als sich in Umfangsrichtung erstreckende ringsegmentförmige Nut und der zumindest eine Vorsprung als sich in Umfangsrichtung erstreckender ringsegmentförmiger Steg ausgebildet, wodurch ein einfacher Aufbau erzielt wird.

Gemäß einer Ausgestaltung der vorliegenden Erfindung weist die erste Ringnut im Querschnitt betrachtet zwei axial einander gegenüberliegende und zueinander weisende Haltevorsprünge auf, die jeweils mit einer Anlagefläche versehen sind, und die Dichtbleche umfassen im Bereich des Innendurchmessers im Querschnitt betrachtet zwei korrespondierend zu den Haltevorsprüngen ausgebildete, axial einander gegenüberliegende und voneinander weg weisende Tragvorsprünge, die jeweils mit einer Tragfläche versehen sind, wobei die Anlageflächen und die Tragflächen derart ausgebildet sind, dass sich die Tragflächen der Dichtbleche während des bestimmungsgemäßen Betriebs der Radscheibenanordnung unter Einwirkung einer Fliehkraft gegen die Anlageflächen der Haltevorsprünge abstützen. Durch das Vorsehen eines weiteren Haltevorsprungs und eines weiteren Tragvorsprungs wird das Gewicht der Dichtbleche während des bestimmungsgemäßen Betriebs gleichmäßiger verteilt, wodurch eine bessere Stabilität und Krafteinleitung in die Radscheibe erzielt wird.

Bevorzugt erstrecken sich die Anlagefläche des zumindest einen Haltevorsprungs und die Tragflächen der Dichtbleche jeweils sowohl quer zur radialen Richtung als auch quer zur axialen Richtung. Mit anderen Worten sind die Anlageflächen sowie die Tragflächen jeweils geneigt.

Vorteilhaft erstrecken sich die Seitenflächen der Dichtbleche zumindest teilweise quer zur axialen Richtung und sind derart ausgebildet, dass sich die Dichtbleche im bestimmungsgemäßen Zustand in Bezug auf die axiale Richtung im Bereich ihrer Seitenflächen überlappen. Auf diese Weise wird zwischen den Seitenflächen benachbart angeordneter Dichtbleche in axialer Richtung eine Dichtwirkung erzielt.

Vorteilhaft sind die Seitenflächen der Dichtbleche gestuft ausgebildet, so dass die Dichtbleche unter Beibehaltung einer Überlappung in der Umfangsrichtung zueinander um ein vorbestimmtes Maß verschoben werden können. Die Stufung sollte derart gewählt werden, dass die Dichtbleche in einem Zustand, in dem sämtliche Dichtbleche einer Radscheibenanordnung montiert sind, derart zusammengeschoben werden können, dass zwischen zwei benachbart angeordneten Dichtblechen ein Abstand eingestellt werden kann, der größer als die Breite eines einzelnen Dichtbleches ist. Eine solche Ausgestaltung kann in Abhängigkeit von der Art der Montage der Dichtbleche von Vorteil sein, wie es anhand der nachfolgend unter Bezugnahme auf die Figuren beschriebenen Ausführungsform deutlich wird. Bevorzugt weist das zumindest eine Verschlussstück an gegenüberliegenden Seiten radial auswärts vorstehende Verschlussstückvorsprünge auf, die im bestimmungsgemäßen Zustand in korrespondierend ausgebildete Taschen der Ausnehmung greifen. Auf diese Weise lässt sich das Verschlussstück in Umfangsrichtung an der Radscheibe sichern.

Weitere Merkmale und Vorteile der vorliegenden Erfindung werden anhand der nachfolgenden Beschreibung verschiedener Ausführungsformen von Radscheibenanordnungen gemäß der vorliegenden Erfindung unter Bezugnahme auf die beiliegende Zeichnung deutlich. Darin ist
- Figur 1: eine perspektivische Ansicht einer Radscheibenanordnung gemäß einer Ausführungsform der vorliegenden Erfindung im fertig montierten Zustand;
- Figur 2: eine vergrößerte Schnittansicht im Bereich des Verschlussstücks;
- Figur 3: eine vergrößerte Seitenansicht der in Figur 2 dargestellten Anordnung;
- Figur 4: eine vergrößerte Ansicht der in Figur 2 dargestellten Anordnung, wobei ein Verschlussstück zu Darstellungszwecken weggelassen ist;
- Figur 5: eine vergrößerte Seitenansicht einer alternativen erfindungsgemäßen Ausführungsform der in den Figuren 2 bis 4 dargestellten Anordnung; und
- Figur 6: eine vergrößerte Seitenansicht einer weiteren alternativen erfindungsgemäßen Ausführungsform der in den Figuren 2 bis 4 dargestellten Anordnung.

Die Figuren 1 bis 4 zeigen eine Radscheibenanordnung 1 gemäß einer Ausführungsform der vorliegenden Erfindung bzw. Komponenten derselben. Die Radscheibenanordnung 1 umfasst eine Radscheibe 2, mehrere Schaufeleinrichtungen 3, die entlang des Außenumfangs der Radscheibe 2 befestigt sind, und mehrere Dichtbleche 4, die zwischen der Radscheibe 2 und den Schaufeleinrichtungen 3 in zwei radial voneinander beabstandeten Ringnuten 5 und 6 gehalten sind. Die erste Ringnut 5 ist dabei in der Radscheibe 2 vorgesehen und wird axial auswärts durch einen Ringvorsprung 7 begrenzt. Die zweite Ringnut 6 ist durch eine Vielzahl von benachbart angeordneten Ringnutsegmenten definiert, die jeweils in den Schaufeleinrichtungen 3 ausgebildet sind. Zur Erleichterung der Montage der Dichtbleche 4 umfasst die Radscheibe 2 zumindest eine sich axial durch den Ringvorsprung 7 hindurch erstreckende Ausnehmung 8, deren minimale Breite in Umfangsrichtung größer als die Breite der Dichtbleche 4 am Innendurchmesser ist. Entsprechend können die Dichtbleche 4 axial durch die Ausnehmung 8 zwischen den Ringnuten 5 und 6 eingesetzt und in Umfangsrichtung von diesen geführt bewegt werden. Zum Verschließen der Ausnehmung 8 umfasst die Radscheibenanordnung 1 zudem ein Verschlussstück 9, das lösbar an der Radscheibe 2 befestigt werden kann.

Die an der Radscheibe 2 vorgesehene erste Ringnut 5 ist hinterschnitten ausgebildet und weist im Querschnitt betrachtet zwei axial einander gegenüberliegende und zueinander weisende Haltevorsprünge 10 auf, die jeweils mit einer Anlagefläche 11 versehen sind. Die Dichtbleche 4 umfassen im Bereich ihres Innendurchmessers im Querschnitt betrachtet zwei korrespondierend zu den Haltevorsprüngen 10 ausgebildete, axial einander gegenüber und voneinander weg weisende Tragvorsprünge 12, die jeweils mit einer Tragfläche 13 versehen sind. Die Haltevorsprünge 10 und die Tragvorsprünge 12 erstrecken sich jeweils sowohl quer zur radialen Richtung R als auch quer zur axialen Richtung A und sind vorliegend auf der Winkelhalbierenden angeordnet, wobei auch andere Neigungen möglich sind. Die Anlageflächen 11 der Haltevorsprünge 10, die Tragflächen 13 der Tragvorsprünge 12 und die Höhe der Dichtbleche 4 sind derart ausgebildet bzw. gewählt, dass sich die Tragflächen 13 der Dichtbleche 4 während des bestimmungsgemäßen Betriebs der Radscheibenanordnung 1 unter Einwirkung einer Fliehkraft gegen die Anlageflächen 11 der Haltevorsprünge 10 abstützen.

Die Seitenflächen 14 der Dichtbleche 4 erstrecken sich zumindest teilweise quer zur axialen Einrichtung A und sind derart ausgebildet, dass sich die Dichtbleche 4 in bestimmungsgemäßen Zustand in Bezug auf die axiale Richtung A im Bereich ihrer Seitenflächen 14 überlappen. Vorliegend sind die Seitenflächen 14 der Dichtbleche 4 gestuft ausgebildet, so dass sich benachbart angeordnete und einander überlappende Dichtbleche 4 in radialer Richtung unter Beibehaltung der Überlappung verschieben lassen. Das Maß der Überlappung ist derart gewählt, dass sich die Dichtbleche 4 in einem Zustand, in dem sämtliche Dichtbleche 4 an der Radscheibenanordnung 1 montiert sind, wie es in Figur 1 gezeigt ist, derart ineinander schieben lassen, dass zwischen zwei benachbart angeordneten Dichtblechen 4 ein Abstand eingestellt werden kann, der größer als die maximale Breite der Dichtbleche 4 ist.

Die Ausnehmung 8 umfasst beidseitig angeordnete Taschen 15, die sich axial durch den gesamten Ringvorsprung 7 erstrecken und in radialer Richtung Hinterschneidungen bilden. Das Verschlussstück 9 umfasst korrespondierend zu den Taschen 15 ausgebildete, radial auswärts vorstehende Verschlussstückvorsprünge 16, die im bestimmungsgemäß angeordneten Zustand des Verschlussstückes 9 in die Taschen 15 greifen, wodurch in radialer Richtung eine Sicherung des Verschlussstückes 9 erzielt wird. Das Verschlussstück 9 umfasst ferner eine Aufnahmefläche 17, die zur Aufnahme zumindest eines Dichtbleches 4 dient. Im Bereich der Aufnahmefläche 17 weist das Verschlussstück 9 einen sich in radialer Richtung erstreckenden Steg 18 auf, der im bestimmungsgemäßem Zustand in korrespondierend ausgebildete, am Innendurchmesser der Dichtbleche 4 vorgesehene Nuten 19 der Dichtbleche 4 greift.

Zur Montage der in Figur 1 dargestellten Radscheibenanordnung 1 werden in einem ersten Schritt sämtliche Schaufeleinrichtungen 3 in bekannter Weise an der Radscheibe 2 befestigt. Anschließend werden die einzelnen Dichtbleche 4 der Reihe nach axial durch die Ausnehmung 8 in die Ringnuten 5 und 6 eingeführt und dann in Umfangsrichtung verschoben und dicht an dicht angeordnet. Dank der gestuften Ausbildung der Seitenflächen 14 der Dichtbleche 4 ist es dabei möglich, dass nach der Montage sämtlicher Dichtbleche 4 der Bereich der Ausnehmung 8 dichtblechfrei bleibt. In einem weiteren Schritt wird nunmehr das Verschlussstück 9 axial in die Ausnehmung 8 eingeschoben, wobei die Verschlussstückvorsprünge 16 mit den Taschen 15 des Ringvorsprungs 7 in Eingriff kommen, wodurch eine radiale Sicherung des Verschlussstückes 9 erzielt wird. In einem sich anschließenden Schritt werden die Dichtbleche 4 in Umfangsrichtung in ihre bestimmungsgemäße Position verschoben. Dabei werden die Nuten 19 der Dichtbleche zweier benachbarter Dichtbleche 4 jeweils teilweise mit dem von der Aufnahmefläche 17 des Verschlussstückes 9 vorstehenden Steg 18 formschlüssig in Eingriff gebracht. In einem weiteren Schritt werden die Dichtbleche 4 durch geeignete Mittel in ihrer bestimmungsgemäßen Umfangsposition fixiert. So kann eine Fixierung beispielsweise unter Verwendung nicht näher dargestellter Bolzen erfolgen, die sich durch in den Dichtblechen 4 vorgesehene, in radialer Richtung erstreckende Langlöcher erstrecken und an der Radscheibe 2 festgelegt sind. Die Langlöcher dienen dazu, eine Bewegung der Dichtbleche 4 während des bestimmungsgemäßen Betriebs der Radscheibenanordnung 1 in radialer Richtung zu ermöglichen. Alternativ können natürlich auch andere geeignete Befestigungsmittel eingesetzt werden, um die Dichtbleche 4 in ihrer bestimmungsgemäßen Umfangsposition zu fixieren. Im nunmehr fertig montierten Zustand der Radscheibenanordnung 1 ist das Verschlussstück 9 dank des formschlüssigen Eingriffs zwischen den Nuten 19 der Dichtbleche 4 und dem Steg 18 auch in axialer Richtung fixiert und gesichert.

Ein wesentlicher Vorteil der Radscheibenanordnung 1 besteht darin, dass sich die Dichtbleche 4 einfach und problemlos montieren und demontieren lassen, und zwar auch dann, wenn die Schaufeleinrichtungen 3 bereits bzw. noch an der Radscheibe 2 fixiert sind. Ferner sind die Anlagenflächen 11 der Haltevorsprünge 10, die Tragflächen 13 der Tragvorsprünge 12 und die Höhe der Dichtbleche 4 derart ausgebildet sind, dass sich die Tragflächen 13 der Dichtbleche 4 während des bestimmungsgemäßen Betriebs der Radscheibenanordnung 1 unter Einwirkung einer Fliehkraft gegen die Anlagefläche 11 der Haltevorsprünge 10 abstützen. Damit wird das Eigengewicht der Dichtbleche 4 durch die Radscheibe 2 aufgenommen, was dazu führt, dass die Verbindungsbereiche zwischen der Radscheibe 2 und den Schaufeleinrichtungen 3 weniger stabil sein müssen und damit kostengünstiger hergestellt werden können. Dank der symmetrischen Ausbildung der Haltevorsprünge 10 und der Tragvorsprünge 12 wird ferner eine sehr homogene Krafteinleitung in die Radscheibe 2 erzielt. Darüber hinaus wird das Verschlussstück 9 aufgrund des Formschlusses zwischen dem Steg 18 des Verschlussstückes 9 und den Nuten 19 der Dichtbleche 4 in einfacher Weise ohne zusätzliche Sicherungselemente in seiner bestimmungsgemäßen Position gesichert, wodurch insgesamt ein einfacher Aufbau erzielt wird. Es sollte allerdings klar sein, dass besagter Formschluss auch mittels einer an dem Verschlussstück 9 vorgesehene Vertiefung und radial von den Dichtblechen 4 vorstehender Vorsprünge bzw. Stege erzielt werden kann.

Ferner sei darauf hingewiesen, dass es grundsätzlich ausreicht, einen einzelnen Haltevorsprung 10 und einen einzelnen Tragvorsprung 12 vorzusehen, wie es in Figur 5 dargestellt ist, in der gleiche oder gleichartige Bauteile mit denselben Bezugsziffern wie in den Figuren 1 bis 4 versehen sind. Im Übrigen entspricht die in Figur 5 gezeigte Anordnung derjenigen Anordnung, die zuvor unter Bezugnahme auf die Figuren 2 bis 4 beschrieben wurde.

Figur 6 zeigt eine weitere alternative Ausführungsform der in den Figuren 2 bis 4 dargestellten Anordnung, die sich nur dahingehend unterscheidet, dass zur axialen Sicherung des Verschlussstückes 9 an Dichtblechen 4 radial einwärts vorstehende Stege 20 ausgebildet sind und an dem Verschlussstück 9 eine korrespondierend ausgebildete Nut 21 vorgesehen ist, wodurch ein Formschluss zwischen dem Verschlussstück 9 und den Dichtblechen im bestimmungsgemäß montierten Zustand erzielt wird. Im Übrigen entsprechen die Anordnungen einander, weshalb gleiche oder gleichartige Bauteile mit denselben Bezugsziffern versehen sind.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Radscheibenanordnung (1) mit einer Radscheibe (2), mehreren Schaufeleinrichtungen (3), die entlang des Außenumfangs der Radscheibe (2) befestigt sind, und mehreren Dichtblechen (4), die in zwei radial voneinander beabstandeten Ringnuten (5, 6) gehalten sind, wobei die erste Ringnut (5) in der Radscheibe (2) vorgesehen und axial auswärts durch einen Ringvorsprung (7) begrenzt ist, und wobei die zweite Ringnut (6) durch eine Vielzahl von benachbart angeordneten Ringnutsegmenten definiert ist, die jeweils in den einzelnen Schaufeleinrichtungen (3) vorgesehen sind, wobei zumindest eine sich axial durch den Ringvorsprung (7) hindurch erstreckende Ausnehmung (8) vorgesehen ist, deren minimale Breite in Umfangsrichtung größer als die Breite der Dichtbleche (4) am Innendurchmesser ist, so dass ein Dichtblech (4) axial durch die Ausnehmung (8) zwischen den Ringnuten (5, 6) eingesetzt und in Umfangsrichtung von diesen geführt bewegt werden kann, und dass wenigstens ein Verschlussstück (9) vorgesehen ist, das zum Verschließen der Ausnehmung (8) hergerichtet und lösbar an der Radscheibe (2) befestigbar ist, wobei das Verschlussstück (9) im bestimmungsgemäß montierten Zustand durch einen zwischen dem Verschlussstück (9) und zumindest einem Dichtblech (4) vorgesehenen Formschluss in axialer Richtung verliersicher gehalten ist, **dadurch gekennzeichnet, dass**
die erste Ringnut (5) hinterschnitten ausgebildet ist und im Querschnitt betrachtet zumindest einen axial vorstehenden Haltevorsprung (10) aufweist, der mit einer Anlagefläche (11) versehen ist, und dass die Dichtbleche (4) im Bereich des Innendurchmessers im Querschnitt betrachtet jeweils zumindest einen korrespondierend zu dem zumindest einen Haltevorsprung (10) ausgebildeten, axial vorstehenden Tragvorsprung (12) aufweisen, der mit einer Tragfläche (13) versehen ist,
wobei die Anlagefläche (11) des zumindest einen Haltevorsprungs (10), die Tragfläche (13) des zumindest einen Tragvorsprungs (12) und die Höhe der Dichtbleche (4) derart ausgebildet sind, dass sich die Tragflächen (13) der Dichtbleche (4) während des bestimmungsgemäßen Betriebs der Radscheibenanordnung (1) unter Einwirkung einer Fliehkraft gegen die Anlagefläche (11) des zumindest einen Haltevorsprungs (10) abstützen.

2. Radscheibenanordnung (1) nach Anspruch 1,
**dadurch gekennzeichnet, dass**
der Formschluss durch zumindest einen von dem Verschlussstück (9) radial vorstehenden Vorsprung und zumindest eine an dem Dichtblech (4) ausgebildete Vertiefung realisiert ist, in die der Vorsprung im bestimmungsgemäß montierten Zustand greift.

3. Radscheibenanordnung (1) nach Anspruch 1,
**dadurch gekennzeichnet, dass**
der Formschluss durch zumindest einen von dem Dichtblech (4) radial vorstehenden Vorsprung und zumindest eine an dem Verschlussstück (9) ausgebildete Vertiefung realisiert ist, in die der Vorsprung im bestimmungsgemäß montierten Zustand greift.

4. Radscheibenanordnung (1) nach Anspruch 2 oder 3,
**dadurch gekennzeichnet, dass**
die zumindest eine Vertiefung als sich in Umfangrichtung erstreckende ringsegmentförmige Nut (19; 21) und der zumindest eine Vorsprung als sich in Umfangsrichtung erstreckender ringsegmentförmiger Steg (18; 20) ausgebildet ist.

5. Radscheibenanordnung (1) nach einem der Ansprüche 1 bis 4,
**dadurch gekennzeichnet, dass**
die erste Ringnut (5) im Querschnitt betrachtet zwei axial einander gegenüberliegende und zueinander weisende Haltevorsprünge (10) aufweist, die jeweils mit einer Anlagefläche (11) versehen sind, und dass die Dichtbleche (4) im Bereich des Innendurchmessers im Querschnitt betrachtet zwei korrespondierend zu den Haltevorsprüngen (10) ausgebildete, axial einander gegenüberliegende und voneinander weg weisende Tragvorsprünge (12) umfassen, die jeweils mit einer Tragfläche (13) versehen sind, wobei die Anlageflächen (11) und die Tragflächen (13) derart ausgebildet sind, dass sich die Tragflächen (13) der Dichtbleche (4) während des bestimmungsgemäßen Betriebs der Radscheibenanordnung (1) unter Einwirkung einer Fliehkraft gegen die Anlageflächen (11) der Haltevorsprünge (10) abstützen.

6. Radscheibenanordnung (1) nach einem de Ansprüche 1 bis 5,
**dadurch gekennzeichnet, dass**
sich die Anlagefläche (11) des zumindest einen Haltevorsprungs (10) und die Tragflächen (13) der Dichtbleche (4) jeweils sowohl quer zur radialen Richtung als auch quer zur axialen Richtung erstrecken.

7. Radscheibenanordnung (1) nach einem der vorhergehenden Ansprüche,
**dadurch gekennzeichnet, dass**
sich die Seitenflächen (14) der Dichtbleche (4) zumindest teilweise quer zur axialen Richtung erstrecken und derart ausgebildet sind, dass sich die Dichtbleche (4) im bestimmungsgemäßen Zustand in Bezug auf die axiale Richtung im Bereich ihrer Seitenflächen (14) überlappen.

8. Radscheibenanordnung (1) nach einem der vorhergehenden Ansprüche,
**dadurch gekennzeichnet, dass**
die Seitenflächen (14) der Dichtbleche (4) gestuft ausgebildet sind.

9. Radscheibenanordnung (1) nach Anspruch 8,
**dadurch gekennzeichnet, dass**
das zumindest eine Verschlussstück (9) an gegenüberliegenden Seiten in Umfangsrichtung vorstehende Verschlussstückvorsprünge (16) aufweist, die im bestimmungsgemäßen Zustand in korrespondierend ausgebildete Taschen (15) der Ausnehmung (8) greifen.

## Claims

1. Wheel disk assembly (1), having a wheel disk (2), a plurality of blade devices (3), which are fastened along the outer circumference of the wheel disk (2), and a plurality of sealing plates (4), which are retained in two annular grooves (5, 6) spaced apart from each other radially, wherein the first annular groove (5) is provided in the wheel disk (2) and is bounded axially outward by an annular projection (7), and wherein the second annular groove (6) is defined by a multiplicity of adjacently arranged annular groove segments, which are each provided in the individual blade devices (3), wherein at least one recess (8) extending axially through the annular projection (7) is provided, the minimum width of which recess in the circumferential direction is greater than the width of the sealing plates (4) at the inside diameter, with the result that a sealing plate (4) can be inserted axially through the recess (8) between the annular grooves (5, 6) and can be moved in the circumferential direction while being guided by the latter, and that at least one closure piece (9) is provided, which is designed for closing the recess (8) and can be detachably fastened to the wheel disk (2), wherein the closure piece (9), when mounted as intended, is captively retained in the axial direction by a form fit provided between the closure piece (9) and at least one sealing plate (4),
**characterized in that**
the first annular groove (5) is of undercut design and, when viewed in cross section, has at least one axially protruding retaining projection (10), which is provided with a contact surface (11), and that the sealing plates (4), when viewed in cross section, each have at least one axially protruding support projection (12) in the region of the inside diameter, said support projection being designed to correspond to the at least one retaining projection (10) and being provided with a support surface (13), wherein the contact surface (11) of the at least one retaining projection (10), the support surface (13) of the at least one support projection (12) and the height of the sealing plates (4) are designed in such a way that the support surfaces (13) of the sealing plates (4) are supported against the contact surface (11) of the at least one retaining projection (10) under the action of a centrifugal force during the operation of the wheel disk assembly (1) as intended.

2. Wheel disk assembly (1) according to Claim 1, **characterized in that**
the form fit is achieved by means of at least one projection protruding radially from the closure piece (9) and at least one depression formed on the sealing plate (4), into which depression the **projection** engages when mounted as intended.

3. Wheel disk assembly (1) according to Claim 1, **characterized in that**
the form fit is achieved by means of at least one projection protruding radially from the sealing plate (4) and at least one depression formed on the closure piece (9), into which depression the projection engages when mounted as intended.

4. Wheel disk assembly (1) according to Claim 2 or 3, **characterized in that**
the at least one depression is designed as a groove (19; 21) in the form of an annular segment extending in the circumferential direction, and the at least one projection is designed as a web (18; 20) in the form of an annular segment extending in the circumferential direction.

5. Wheel disk assembly (1) according to one of Claims 1 to 4, **characterized in that**
the first annular groove (5), when viewed in cross section, has two retaining projections (10), which are situated axially opposite each other, are directed toward each other and are each provided with a contact surface (11), and that the sealing plates (4), when viewed in cross section, comprise two support projections (12) in the region of the inside diameter, which are designed to correspond to the retaining projections (10), are situated axially opposite each other and are directed away from each other, each of said projections being provided with a support surface (13), wherein the contact surfaces (11) and the support surfaces (13) are designed in such a way that the support surfaces (13) of the sealing plates (4) are supported against the contact surfaces (11) of the retaining projections (10) under the action of a centrifugal force during the operation of the wheel disk assembly (1) as intended.

6. Wheel disk assembly (1) according to one of Claims 1 to 5, **characterized in that**
the contact surface (11) of the at least one retaining projection (10) and the contact surfaces (13) of the sealing plates (4) each extend both transversely to the radial direction and transversely to the axial direction.

7. Wheel disk assembly (1) according to one of the preceding claims,
**characterized in that**
the lateral surfaces (14) of the sealing plates (4) extend at least in part transversely to the axial direction and are designed in such a way that the sealing plates (4) overlap in the region of the lateral surfaces (14) thereof in respect of the axial direction in the intended state.

8. Wheel disk assembly (1) according to one of the preceding claims,
**characterized in that**
the lateral surfaces (14) of the sealing plates (4) are of stepped design.

9. Wheel disk assembly (1) according to Claim 8, **characterized in that**
the at least one closure piece (9) has, on opposite sides, closure-piece projections (16) protruding in the circumferential direction, which engage in correspondingly designed pockets (15) of the recess (8) in the intended state.

## Revendications

1. Agencement (1) de disque de roue, comprenant un disque (2) de roue, plusieurs dispositifs (3) d'aube, qui sont fixés sur le pourtour extérieur du disque (2) de roue, et plusieurs tôles (4) d'étanchéité, qui sont retenues dans deux rainures (5, 6) annulaires à distance l'une de l'autre radialement, la première rainure (5) annulaire étant prévue dans le disque (2) de roue et étant délimitée vers l'extérieur axialement par une saillie (7) annulaire, et dans lequel la deuxième rainure (6) annulaire est définie par une pluralité de segments de rainure annulaire voisins, prévus chacun dans les divers dispositifs (3) d'aube, dans lequel il est prévu au moins un évidement (8), qui s'étend axialement à travers la saillie (7) annulaire et dont la largeur minimum, dans la direction du pourtour, est plus grande que la largeur de la tôle (4) d'étanchéité au diamètre intérieur, de manière à pouvoir déplacer une tôle (4) d'étanchéité axialement dans l'évidement (8) insérée entre les rainures (5, 6) annulaires et guidée par celles-ci dans la direction du pourtour, et en ce qu'il est prévu au moins une pièce (9) de fermeture, qui est conçue pour fermer l'évidement (8) et qui peut être fixée de manière amovible au disque (2) de roue, la pièce (9) de fermeture étant, à l'état monté conforme aux prescriptions, retenue, sans pouvoir se perdre, dans la direction axiale, par une complémentarité de forme prévue entre la pièce (9) de fermeture et au moins une tôle (4) d'étanchéité, **caractérisé en ce que**
la première rainure (5) annulaire est à contre-dépouille et, considéré dans la section transversale, a au moins une saillie (10) de retenue en saillie axialement, qui est pourvue d'une surface (11) de contact, et **en ce que** les tôles (4) d'étanchéité ont, dans la région du diamètre intérieur, considéré en section transversale, chacune au moins une saillie (12) de portée en saillie axialement, constituée en correspondance avec la au moins une saillie (10) de retenue et pourvue d'une surface (13) de portée, dans lequel la surface (11) de contact de la au moins une saillie (10) de retenue, la surface (13) de portée de la au moins une saillie (12) de portée et la hauteur des tôles (4) d'étanchéité sont telles que les surfaces (13) de portée des tôles (4) d'étanchéité s'appuient, pendant le fonctionnement conforme aux prescriptions de l'agencement (1) de disque de roue, sous l'effet d'une force centrifuge, sur la surface (11) de contact de la au moins une saillie (10) de retenue.

2. Agencement (1) de disque de roue suivant la revendication 1,
**caractérisé en ce que**
la complémentarité de forme est réalisée par au moins une saillie en saillie radialement de la pièce (9) de fermeture et par au moins un creux, qui est constitué sur la tôle (4) d'étanchéité et dans lequel la saillie pénètre à l'état monté conformément aux prescriptions.

3. Agencement (1) de disque de roue suivant la revendication 1,
**caractérisé en ce que**
la complémentarité de forme est réalisée par au moins une saillie en saillie radialement de la tôle (4) d'étanchéité et par au moins un creux, qui est constitué sur la pièce (9) de fermeture et dans lequel la saillie pénètre à l'état monté conforme aux prescriptions.

4. Agencement (1) de disque de roue suivant la revendication 2 ou 3,
**caractérisé en ce que**
le au moins un creux est constitué sous la forme d'une rainure (19 ; 21) en forme de segment d'anneau s'étendant dans la direction du pourtour et la au moins une saillie est constituée sous la forme d'une nervure (18 ; 20) sous forme de segment d'anneau s'étendant dans la direction du pourtour.

5. Agencement (1) de disque de roue suivant l'une des revendications 1 à 4,
**caractérisé en ce que**
la première rainure (5) annulaire a, considéré en section transversale, deux saillies (10) de retenue opposées axialement l'une à l'autre et tournées l'une vers l'autre, qui sont pourvues chacune d'une surface (11) de contact, et **en ce que** les tôles (4) d'étanchéité comprennent, dans la région du diamètre intérieur, considéré en section transversale, deux saillies (12) de portée, constituées de manière correspondante aux saillies (10) de retenue, opposées axialement l'une à l'autre et tournées loin l'une de l'autre, qui sont pourvues chacune d'une surface (13) de portée, les surfaces (11) de contact et les surfaces (13) de portée étant constituées de manière à ce que les surfaces (13) de portée des tôles (4) d'étanchéité s'appuient, pendant le fonctionnement conformément aux prescriptions de l'agencement (1) de disque de roue, sous l'effet d'une force centrifuge, sur les surfaces (11) de contact des saillies (10) de retenue.

6. Agencement (1) de disque de roue suivant l'une des revendications 1 à 5,
**caractérisé en ce que**
les surfaces (11) de contact de la au moins une saillie (10) de retenue et les surfaces (13) de portée des tôles (4) d'étanchéité s'étendent chacune à la fois transversalement à la direction radiale et transversalement à la direction axiale.

7. Agencement (1) de disque de roue suivant l'une des revendications précédentes,
**caractérisé en ce que**
les surfaces (14) latérales des tôles (4) d'étanchéité s'étendent, au moins en partie, transversalement à la direction axiale et sont constituées de manière à ce que les tôles (4) d'étanchéité, à l'état conforme aux prescriptions, se chevauchent, par rapport à la direction axiale, dans la région de leurs surfaces (14) latérales.

8. Agencement (1) de disque de roue suivant l'une des revendications précédentes,
**caractérisé en ce que**
les surfaces (14) latérales des tôles (4) d'étanchéité sont constituées de manière échelonnée.

9. Agencement (1) de disque de roue suivant la revendication 8,
**caractérisé en ce que**
la au moins une pièce (9) de fermeture a, sur des côtés opposés, des saillies (16) de fermeture en saillie dans la direction du pourtour, qui, à l'état conforme aux prescriptions, pénètrent dans des poches (15) constituées de manière correspondante de l'évidement (8).
